# EUROPÄISCHE PATENTSCHRIFT

(11) **EP 0 069 388 B1**
(45) Veröffentlichungstag und Bekanntmachung des Hinweises auf die Patenterteilung: **16.10.1985**
(21) Anmeldenummer: 82106031.6
(22) Anmeldetag: 06.07.1982
(51) Int. Cl.: B41F 13/20, B41F 13/14

(54) **Lagerung für Druckwerkszylinder oder dergleichen mit einstellbarem Seitenregister**
Bearing for a printing cylinder or the like with adjustable lateral register
Support de cylindres d'impression ou similaires, avec dispositif de réglage du repèrage latéral

(30) Priorität: 06.07.1981 DE 3126561
(43) Veröffentlichungstag der Anmeldung: 12.01.1983
(73) Patentinhaber: Windmöller & Hölscher, D-49525 Lengerich (DE)
(72) Erfinder: Westerkamp, Jürgen, D-4540 Lengerich (DE); Marquardt, Bruno, D-4504 Georgsmarienhütte (DE)
(74) Vertreter: Lorenz, Eduard

## Beschreibung

Die Erfindung betrifft eine Lagerung für Druckwerkszylinder oder dergleichen mit einstellbarem Seitenregister gemäss Oberbegriff des Anspruchs 1.

Bei einer aus der DE-C 897107 bekannten Lagerung dieser Art ist der Zylinder auf einer durchgehenden Welle gelagert, mit der ein Aussenkonus fest verbunden ist, während der andere Aussenkonus auf einer auf die Welle aufschiebbaren Hülse angeordnet ist, die durch eine Schraubverbindung zum Festspannen des Zylinders in Richtung auf den anderen Aussenkonus spannbar ist. Die Welle ist einseitig drehbar, aber axial unverschieblich in einer mit einem Handrad versehenen Hülse gelagert, die in einer im Gestell axial unverschieblichen Hülse eingeschraubt ist. Da die Welle auf der gegenüberliegenden Seite axial verschieblich gelagert ist, lässt sich durch Verdrehen der Hülse über das Handrad das Seitenregister einstellen.

Bei der bekannten Vorrichtung ist nicht nur das Auswechseln des Zylinders umständlich, weil hierzu die gesamte Welle ausgebaut und nach Wechsel des Zylinders der neue Zylinder auf der Welle durch die spannbare Hülse festgelegt werden muss, sondern eine Einstellung des Seitenregisters durch Drehen des Handrades ist erst nach der Lösung einer Verklemmung der Hülsen miteinander möglich, die nach der Einstellung des Seitenregisters wieder miteinander zu verklemmen sind.

Aufgabe der Erfindung ist es, eine Lagerung der eingangs angegebenen Art zu schaffen, die einen schnellen und einfachen Wechsel der Zylinder gestattet und die die insbesondere nach einem Zylinderwechsel notwendige Einstellung des Seitenregisters in einfacher Weise bei einer hohen Einspannkraft des Zylinders ermöglicht.

Erfindungsgemäss wird diese Aufgabe durch die Merkmale des Kennzeichens des Anspruchs 1 gelöst. Die erfindungsgemässe Lagerung erlaubt einen schnellen und einfachen Wechsel der Zylinder einfach dadurch, dass der eine Wellenzapfen unmittelbar nach oder bei dem Zurückfahren der diesen belastenden Kolbenstange aus dem Innenkonus herausgezogen und der andere Wellenzapfen durch Betätigung des Drehantriebs durch den durch die miteinander verschraubten Hülsen geschaffenen Spindeltrieb nach Zurückziehen der entsprechenden Kolbenstange zurückgefahren wird. Der auf diese Weise freigegebene Zylinder lässt sich gegen einen anderen austauschen, in dessen Innenkonen die Aussenkonen der Wellenzapfen in entsprechend umgekehrter Weise wieder eingefahren werden.

Zur Einstellung des Seitenregisters ist es lediglich erforderlich, den Drehantrieb der äusseren Hülse zu betätigen, so dass aufgrund des Spindeltriebes die gewünschte Axialverschiebung des Zylinders erfolgt. Diese Einstellung des Seitenregisters kann bei voller, von den Kolben-Zylinder-Einheiten erzeugter Spannkraft erfolgen, wenn die sich bei einer Axialverstellung gegensinnig in ihrem Volumen ändernden Zylinderkammern miteinander verbunden sind. Denn der Spindeltrieb braucht nur die Reibung zwischen den relativ zueinander bewegten Teilen und die durch die Verdrängung der Hydraulikflüssigkeit zwischen den Zylinderkammern bewirkten Widerstände zu überwinden. Eine unverschiebliche Einspannung des Zylinders wird dadurch bewirkt, dass die Verbindung zwischen den Zylinderkammern aufgehoben wird oder die äusseren Zylinderkammern an die Druckmittelquelle angeschlossen werden.

Zweckmässigerweise ist der dem in der Hülse gelagerten Wellenzapfen gegenüberliegende Wellenzapfen mit der mit diesem axial fluchtenden Kolbenstange drehbar verbunden, so dass dieser Wellenzapfen zugleich mit dem Einfahren der Kolbenstange zurückgezogen werden kann.

Die den Wellenzapfen lagernde Hülse kann mit einem radialen Hebel versehen sein, dessen Ende in einer axial verlaufenden gestellfesten Führungsnut geführt ist.

In weiterer Ausgestaltung der Erfindung ist vorgesehen, dass die mit der den Wellenzapfen lagernden Hülse verschraubte Hülse über einen Getriebemotor verdrehbar ist. Das Seitenregister ist sodann in einfacher Weise nur durch Betätigung des Getriebemotors, beispielsweise durch Knopfdruck, einstellbar, wobei sodann sogleich durch ein Steuerventil die entsprechenden Zylinderseiten der Kolben-Zylinder-Einheiten in einer eine Axialverschiebung ermöglichenden Weise miteinander verbunden werden.

Zweckmässigerweise ist zur Einstellung des Seitenregisters der in der Hülse gelagerte Wellenzapfen im axialen Abstand mit das Seitenregister anzeigenden Markierungen versehen, die durch Fühler abtastbar sind.

In weiterer Ausgestaltung der Erfindung ist vorgesehen, dass die den Wellenzapfen lagernde Hülse unmittelbar oder über einen zapfenförmigen Fortsatz in den Boden der im Gestell gelagerten Hülse eingeschraubt ist und dass sich die Kolbenstange der Kolben-Zylinder-Einheit auf die Hülse oder den mit dieser verbundenen Fortsatz abstützt.

Ein Ausführungsbeispiel der Erfindung wird nachstehend anhand der Zeichnung näher erläutert. In dieser zeigt
Fig. 1 einen Längsschnitt durch die Lagerung eines Druckwerkszylinders,
Fig. 2 eine vergrösserte Darstellung der linken Seite der Lagerung nach Fig. 1,
Fig. 3 eine vergrösserte Darstellung der rechten Seite der Lagerung nach Fig. 1 und
Fig. 4 den hydraulischen Schaltplan der Lagerung.

Ein Zylinder 1, beispielsweise ein Druckwerkszylinder, weist beidseitig konzentrisch zu seiner Mittelachse Innenkonen 2, 3 auf, in die die Aussenkonen 4, 5 von zentrierenden und drehbar gelagerten Wellenzapfen (Pinolen) 6, 7 eingreifen, die den Zylinder 1 in der Arbeitsstellung halten. Der Aussenkonus 4 ist mit einer Feder 8, die in eine in den Innenkonus 2 eingefräste Nut eingreift, mit dem Zylinder 1 formschlüssig verbunden. Die Wellenzapfen 6, 7 sind in Lagerbuchsen 10, 11 drehbar gelagert, die mit dem Gestell 12 fest verbunden sind. Die Lagerbuchsen 10, 11 sind derart ausgebildet, dass die Wellenzapfen 6, 7 über die diese lagernden Wälzlager in diesen in axialer Richtung verschieblich sind.

Der Wellenzapfen 7 ist mit der Kolbenstange eines gestellfesten Hydraulikzylinders 13 drehbar, aber axial unverschieblich verbunden.

Der Wellenzapfen 6 ist in einer gestellfesten Lagerbuchse 14 drehbar und ebenfalls axial unverschieblich gelagert. Auf dem Wellenzapfen 6 ist ein Zahnrad 16 aufgekeilt, das mit einem Zahnrad 17 kämmt. Das Zahnrad 17 sitzt auf einer nicht dargestellten Welle, die mit dem Hauptantrieb in Antriebsverbindung steht.

Der Wellenzapfen 6 ist in der Hülse 18 drehbar, aber axial unverschieblich gelagert. Die Hülse 18 ist axial verschieblich in der diese einfassenden Hülse 19 geführt. Mit der Hülse 18 ist der radiale Hebel 20 verbunden, dessen Ende in der Nut einer gestellfesten Führungsbahn 21 geführt ist, so dass die Hülse 18 keine Drehung, sondern lediglich eine Bewegung in axialer Richtung ausführen kann. Die Länge 22 der Führungsbahn 21 ist so bemessen, dass der Hebel 20 während seiner gesamten axialen Verschiebung mit der Führungsbahn 21 im Eingriff bleibt. Das Zahnrad 17 ist so breit, dass es immer mit dem Zahnrad 16 in Eingriff bleibt. Mit der Führungsbuchse 19 ist ein Tellerrad 23 fest verbunden, das mit einem Kegelrad 24 kämmt, dessen Welle gestellfest gelagert und mit einem nicht dargestellten Getriebemotor verbunden ist. Die Hülse 18 ist endseitig mit einem Zapfen 18.1 verbunden, dessen Mantelfläche mit einem Gewinde versehen ist, das in eine Gewindebohrung des Bodens der Führungshülse 19 eingeschraubt ist. Durch Drehen des Kegelrades 24 und damit der Führungshülse 19 wird die Hülse 18 ein- oder herausgeschraubt, so dass der mit dieser verbundene Wellenzapfen 6 hin- oder hergeschoben wird.

Durch den Getriebemotor kann der Wellenzapfen 6 gänzlich aus dem Zylinder 1 zurückgezogen oder gegen diesen gespannt werden. Die Spannung des Zylinders 1 erfolgt von rechts über den Wellenzapfen 7 durch den Hydraulikzylinder 13.

Damit der Zylinder 13 nicht mit voller Kraft auf das Gewinde des Zapfens 18.1 wirkt, ist ein weiterer Hydraulikzylinder 26 vorgesehen, dessen Kolbenstange auf der Stirnfläche des Zapfens 18.1 abgestützt ist.

In Fig. 4 ist der Hydraulikschaltplan für die beiden Hydraulikzylinder 13, 26 schematisch dargestellt, die durch ein Vier-Wege-Ventil 27 einmal gemeinsam aufeinander zu und voneinander weg gesteuert und von der Druckmittelquelle getrennt werden können.

Durch die dargestellte Verbindung der Zylinderkammern wird das Gewinde auf dem Zapfen 18.1 bzw. in der Hülse 19 vollständig entlastet und die von dem Getriebemotor über das Kegelrad 24 aufzubringende Arbeit beschränkt sich lediglich auf die Überwindung der Reibung in den Führungen und des Widerstandes infolge der Verdrängung der Hydraulikflüssigkeit.

Zum Herausnehmen des Zylinders 1 werden die Hydraulikzylinder 13, 26 betätigt und die Kolbenstangen zurückgefahren, wodurch der Wellenzapfen 7 nach rechts verschoben wird. Der Wellenzapfen 6 wird durch Drehen des Kegelrades 24 nach links verschoben, bis der Zylinder freikommt.

Auf dem Wellenzapfen 6 ist eine Hülse 28 mit drei vorstehenden Schaltringen 29, 30, 31 befestigt, die durch Fühler (Initiatoren) 32, 33 abgefastet werden können. Diese dienen dazu, dass die richtige Seitenregisterstellung des Zylinders erreicht wird. Die Mittelstellung wird durch den Initiator 32 gemeldet, wenn der Wellenzapfen- 6 nach rechts verschoben wird. Die maximal zulässigen Verschiebungen nach rechts und links werden durch den Initiator 33 gemeldet, wenn die Schaltringe 30 bzw. 31 in seinen Wirkbereich kommen.

## Patentansprüche

1. Lagerung für Druckwerkszylinder oder dergleichen mit einstellbarem Seitenregister, bei der der endseitig mit Innenkonen (2, 3) versehene Zylinder (1) zwischen entsprechend komplementären im Maschinengestell (12) gelagerten Aussenkonen (4, 5) eingespannt ist, deren einer axial unverschieblich in einer Hülse (18) gelagert ist, die mit einem Gewinde versehen und durch eine Schraubverbindung (18.1) mit einer relativ zum Gestell in axialer Richtung unverschieblichen weiteren Hülse (19) in axialer Richtung zur Einstellung des Seitenregisters verschieblich ist, dadurch gekennzeichnet, dass die Aussenkonen (4, 5) an den einander zugewandten Enden von im Gestell (12) gelagerten Wellenzapfen (6, 7) angeordnet sind, dass die Hülse (18) undrehbar geführt ist, dass die weitere Hülse (19) drehbar ist und mit einem Drehantrieb (23, 24) zur Axialverstellung des Zylinders (1) versehen ist, und dass die Wellenzapfen (6, 7) durch die Kolbenstangen von hydraulischen Kolben-Zylinder-Einheiten (13, 26) gegeneinander spannbar sind, deren bei einer Einstellung des Seitenregisters sich gegensinnig in ihren Volumen ändernden Zylinderkammern miteinander verbindbar sind.

2. Lagerung nach Anspruch 1, dadurch gekennzeichnet, dass der dem in der Hülse (18) gelagerten Wellenzapfen (6) gegenüberliegende Wellenzapfen (7) mit der mit diesem axial fluchtenden Kolbenstange der Kolben-Zylinder-Einheit (13) drehbar verbunden ist.

3. Lagerung nach Anspruch 1 oder 2, dadurch gekennzeichnet, dass die den Wellenzapfen (6) lagernde Hülse (18) mit einem radialen Hebel (20) versehen ist, dessen Ende in einer axial verlaufenden gestellfesten Führungsnut (21) geführt ist.

4. Lagerung nach einem der Ansprüche 1 bis 3, dadurch gekennzeichnet, dass die mit der den Wellenzapfen (6) lagernden Hülse (18) verschraubte weitere Hülse (19) über einen Getriebemotor verdrehbar ist.

5. Lagerung nach einem der Ansprüche 1 bis 4, dadurch gekennzeichnet, dass der in der Hülse (18) gelagerte Wellenzapfen (6) in axialen Abständen mit das Seitenregister anzeigenden Markierungen (29,30,31) versehen ist, die durch Fühler (32, 33) abtastbar sind.

6. Lagerung nach einem der vorstehenden Ansprüche, dadurch gekennzeichnet, dass die den Wellenzapfen (6) lagernde Hülse (18) unmittelbar oder über einen zapfenförmigen Fortsatz (18.1) in den Boden der im Gestell (12) gelagerten weitere Hülse (19) eingeschraubt ist und dass sich die Kolbenstange der Kolben-Zylinder-Einheit (26) auf die weitere Hülse (19) oder den mit dieser verbundenen Zapfen (18.1) abstützt.

## Claims

1. A bearing arrangement for printing mechanism cylinders or the like comprising means for adjusting the lateral register wherein the cylinder (1) provided with internal end cones (2, 3) is gripped between correspondingly complementary external cones (4, 5), which are mounted in the machine frame (12), one of said external cones is movably mounted and axially fixed in a sleeve (18), which has screw threads and is connected by a screw-threaded joint (18.1) to a sleeve (19) that is immovable relative to the frame, which screw-threaded joint is operable to move the former sleeve in an axial direction for an adjustment of the lateral register, characterized in that the external cones (4, 5) are provided on the confronting ends of journals (6, 7), which are movably mounted in the frame (12), that the sleeve (18) is non-rotatably guided, that the further sleeve (19) is rotatable and provided with a rotary drive (23, 24) for axially adjusting the cylinder (1), and that the journals (6, 7) are adapted to be forced toward each other by the piston rods of hydraulic piston-cylinder units (13,26) having cylinder chambers which change their volume in mutually opposite senses during an adjustment of the lateral register and are adapted to be interconnected.

2. A bearing arrangement according to claim 1, characterized in that the piston rod of the piston-cylinder unit (13) is axially aligned with and rotatably connected to that journal (7) which is opposite to the journal (6) that is movably mounted in the sleeve (18).

3. A bearing arrangement according to claim 1 or 2, characterized in that the sleeve (18) in which the journal (6) is movably mounted is provided with a radial lever (20) having an end which is guided in an axially extending guide groove (21) that is fixed to the frame.

4. A bearing arrangement according to any of claims 1 to 3, characterized in that a gearmotor is provided for rotating that sleeve (19) which is crew-threadedly connected to the sleeve (18) in which the journal (6) is movably mounted.

5. A bearing arrangement according to any of claims 1 to 4, characterized in that the journal (6) which is movably mounted in the sleeve (18) is provided with axially spaced apart marks (29, 30, 31), which indicate the lateral register and are adapted to be scanned by feelers (32, 33).

6. A bearing arrangement according to any of the preceding claims, characterized in that that sleeve (18) in which the journal (6) is movably mounted is screwed directly or by means of a pin-shaped extension (18.1) into the bottom of the further sleeve (19), which is movably mounted in the frame (12), and that the piston rod of the piston-cylinder unit (26) bears on the further sleeve (19) or the pin (18.1) that is connected thereto.

## Revendications

1. Palier pour cylindre d'impression ou dispositif semblable à registre latéral réglable, dans lequel le cylindre (1) pourvu en ses extrémités de cônes intérieurs (2, 3) est tendu entre des cônes extérieurs (4, 5) complémentaires logés dans le bâti de machine (12), dont un est logé de manière axialement mobile dans un manchon (18) qui est pourvu d'un filet et peut être déplacé dans la direction axiale par rapport au registre latéral au moyen d'un raccordement par vis (18.1) avec un autre manchon (19) qui est immobile en direction axiale par rapport au bâti caractérisé en ce que les cônes extérieurs (4, 5) sont disposés aux extrémités se faisant face des tourillons d'arbre (6, 7) loges dans le bâti (12), que le manchon (18) est monté de manière à ne pas pouvoir être tourné, que l'autre manchon (19) est rotatif et est pourvu d'un entraînement rotatif (23, 24) pour le réglage axial du cylindre (1), et que les tourillons d'arbre (6, 7) peuvent être tendus réciproquement par les tiges de piston d'unités hydrauliques piston/ cylindre (13, 26) dont les chambres de cylindres qui modifient leur volume en sens opposé au réglage du registre latéral peuvent être raccordées l'une à l'autre.

2. Palier selon la revendication 1 caractérisé en ce que le tourillon d'arbre (7) disposé en face du tourillon d'arbre (6) logé dans le manchon (18) est lié de manière rotative à la tige de piston de l'unité piston/cylindre (13) avec laquelle il est axialement aligné.

3. Palier selon les revendications 1 ou 2 caractérisé en ce que le manchon (18) de logement du tourillon d'arbre (6) est pourvu d'un levier radial (20) dont l'extrémité est guidée dans une rainure de guidage (21) solidaire du bâti et disposée dans le sens axial.

4. Palier selon l'une des revendications 1 à 3 caractérisé en ce que l'autre manchon (19) vissé au manchon (18) logeant le tourillon d'arbre (6) peut être tourné au moyen d'un moteur à engrenage.

5. Palier selon l'une des revendications 1 à 4 caractérisé en ce que le tourillon d'arbre (6) logé dans le manchon (18) est pourvu de marquages (29, 30, 31) espacés dans le sens de l'axe et indiquant le registre latéral, marquages qui peuvent être palpés par des palpeurs (32, 33).

6. Palier selon l'une des revendications précédentes caractérisé en ce que le manchon (18) de logement du tourillon d'arbre (6) est vissé dans le fond de l'autre manchon (19) logé dans le bâti (12) directement ou au moyen d'un prolongement (18.1) en forme de pivot et que la tige de piston de l'unité piston/cylindre (26) s'appuye sur l'autre manchon (19) ou le pivot (18.1) lié à celui- ci.
